# EUROPÄISCHE PATENTSCHRIFT

(11) **EP 0 872 342 B1**
(45) Veröffentlichungstag und Bekanntmachung des Hinweises auf die Patenterteilung: **18.07.2001**
(21) Anmeldenummer: 98106392.8
(22) Anmeldetag: 08.04.1998
(51) Int. Cl.: B41F 23/00, B41F 33/00, B41F 21/00, B65H 43/00

(54) **Blas- und/oder Saugluftversorgung für eine Druckmaschine**
Suction and/or blower system for a printing press
Système aspiration et/ou soufflage pour une machine d'impression

(30) Priorität: 17.04.1997 DE 19715964
(43) Veröffentlichungstag der Anmeldung: 21.10.1998
(73) Patentinhaber: MAN Roland Druckmaschinen AG, 63075 Offenbach (DE)
(72) Erfinder: Reising, Michael, 63075 Offenbach (DE); Bergmann, Marco, 63110 Rodgau (DE); Herold, Manfred, 63791 Karlstein (DE)
(74) Vertreter: Stahl, Dietmar

(56) Entgegenhaltungen:
- EP-A- 0 503 623
- WO-A-92/07717
- WO-A-93/03990
- DE-A- 3 413 179
- FR-A- 2 512 743
- US-A- 2 645 480
- US-A- 5 259 608

## Beschreibung

Die Erfindung betrifft eine Blas- und/oder Saugluftversorgung für eine Druckmaschine gemäß dem Oberbegriff von Anspruch 1.

Blas- und/oder Saugluft wird bei Bogenoffsetdruckmaschinen an einer Vielzahl von Stellen benötigt. Blasluft dient insbesondere im Bereich des Anlegers zum Vereinzeln der oberen Bogen des Anlegerstapels und zum störungsfreien Transport der unterschuppt zur Anlage geförderten Bogen. Mittels getakteter Saugluft wird jeweils ein oberster Bogen vom Stapel entnommen und über eine Transportwalze dem Fördertisch zugeführt. Innerhalb der Druckmaschine dient Blasluft der abschmierfreien Bogenführung zwischen den Druckwerken. Nach Bedrucken eines letzten Bogens sowie gegebenenfalls einer Inline-Veredelung mittels Lackierwerken werden dann die ein- oder beidseitig bedruckten Bogen (Schön- und Widerdruck) auf einem Auslegerstapel abgelegt. Auch im Bereich des Auslegers einer Bogendruckmaschine finden demzufolge eine Vielzahl von Blas- und/oder Saugluftverbrauchern Verwendung, um die im Takt der Druckgeschwindigkeit ankommenden Bogen abzubremsen und auf dem Auslegerstapel abzulegen.

Die innerhalb einer Bogenoffsetdruckmaschine dem Abnehmen und Vereinzeln, dem Fördern sowie wieder Abbremsen der Bogen dienende Blas- und/oder Saugluft muß dabei entsprechend der Bedruckstoffart und Stärke, dem Bogenformat, der sujetbedingten Farbverteilung auf dem Bogen angepaßt werden. Demzufolge ist die Stärke der Blas- und/oder Saugeinrichtungen bei modernen Bogenoffsetdruckmaschinen insbesondere fernverstellbar ausgeführt. Insbesondere bei von Schön- auf Schön- und Widerdruck umstellbaren Druckmaschinen ist es ferner bekannt, bestimmte Blaslufteinrichtungen auch auf Saugluft und umgekehrt umzuschalten, um die Berührung des bedruckten Bogen mit den das Bremsen ausführenden Einrichtungen (z.B. Saugwalzen, Saugringe) ausschließlich in nicht bedruckten Bereichen zu bewirken.

Wird bei einer Druckmaschine zur Versorgung der Vielzahl unterschiedlicher Blas- und/oder Saugluftverbraucher eine zentrale Blas- und/oder Saugluftversorgungseinrichtung vorgesehen, so ist die Leistung dieser Einrichtung entsprechend der Anzahl der vorhandenen Druckwerke, zusätzlichen Veredelungseinrichtungen, dem Format der Maschine sowie der Art des Anlegers und Auslegers auszulegen. Derartige Blas- und/oder Saugluftversorgungseinrichtungen weisen demzufolge einen sehr hohen Leistungsbedarf auf, damit auch bei schwierigen bzw. kritischen Bedruckstoffmaterialien (Karton) die maximal mögliche Blas- bzw. Saugleistung für eine vorgesehene Art und Weise der Bedruckstofführung zur Verfügung gestellt werden kann. Um die von dieser zentralen Blas- und/oder Saugluftversorgung erzeugte Luft an die einzelnen Blas- und/oder Saugluftverbraucher weiter zu leiten, sind unterschiedlich lange Leitungssysteme notwendig, was zusätzliche Verluste bedingt.

Wegen der maximalen Anzahl der von der zentralen Luftversorgung zu bedienenden Blas- und/oder Saugluftverbraucher ist die Leistung der Pumpe bzw. des Gebläses einer solchen Einrichtung entsprechend hoch auszulegen. Durch zusätzliche Ventile sind die einzelnen Blas- und/oder Saugluftverbraucher zwar individuell einstellbar, jedoch wirkt sich dies nicht auf den Leistungsbedarf und somit die Betriebskosten einer derartigen Anlage aus, da nicht benötigte Blasluft in der Regel über entsprechende Ventile abgeblasen bzw. eine mit maximalen Unterdruck bereitgestellte Saugluft über entsprechende Ventile mit Umgebungsluft auf den vorgesehenen Druck verdünnt wird. Insbesondere ist auch der relativ hohe Geräuschpegel beim Betrieb einer derartigen zentralen Luftversorgungseinrichtung einer Druckmaschine als nachteilig anzusehen. Dies hat seine Ursache insbesondere darin, daß zwar entsprechend der eingestellten Drucke die Blas- und/oder Saugluftverbraucher unterschiedliche Geräuschpegel erzeugen, die angesprochenen Ventileinrichtungen jedoch zusätzliche Geräuschquellen darstellen. Ferner sorgt ebenfalls die mit konstanter Leistung betriebene Blas- und/oder Sauglufterzeugungseinrichtung (Pumpe/Gebläse) für einen gleichbleibend hohen Geräuschpegel.

Die oben geschilderten Nachteile einer zentralen Luftversorgung für eine Druckmaschine ergeben sich grundsätzlich aus der Konzeption, d.h. wie angedeutet aus Gründen der nötigen Leistungsdimensionierung. Die herkömmlichen und meist zentral aufgebauten Luftversorgungseinrichtungen für Druckmaschinen erlauben ferner auch nur sehr eingeschränkte und nur mit hohem Aufwand fernverstellbare Dosierung der bereitgestellten Blas- und/oder Saugluft. Dabei ist es gerade bei einer Bogendruckmaschine mit kritischen Bedruckstoffen (Papier mit hoher Flatterneigung bzw. Karton) sehr zeitaufwendig und wegen fehlender Einrichtungen zur Fernverstellbarkeit sehr mühsam die optimale Blas- und/oder Sauglufteinstellung an den Vielzahl von Luftverbrauchern vorzunehmen. Dabei ist insbesondere zu berücksichtigen, daß gerade bei Saug- und Blaseinrichtungen zur Bogenführung zwischen den Druckwerken dem sujetbedingten Farbauftrag unbedingt Rechnung zu tragen ist. So kann es für eine bestimmte Bedruckstoffart nötig sein, bei einer sujetbedingten Art des Farbauftrages eine ganz andere Lufteinstellung für eine optimale Bogenführung vorzunehmen als bei einer anderen Art des Druckfarbenauftrages. Neben der sujetbedingten Art der Farbverteilung auf den Bedruckstoff spielt ferner auch die Art der Farbe und die Druckgeschwindigkeit eine entscheidende Rolle.

Zusätzliche Schwierigkeiten treten durch derartige Blasvorrichtungen auf, durch welche ein auf einem bogenführenden Druckzylinder gehaltener Bogen gestrafft in eine Druckzone (Spalte zwischen Gummituchzylinder und Gegendruckzylinder) einlaufen soll. Hier ist die Einstellung der optimalen Blasluftstärke besonders kritisch, da das Straffen insbesondere von steifen Bedruckstoffen zum einen eine hohe Blasluftstärke verlangt, auf der anderen Seite jedoch vermieden werden soll, daß die zu stark eingestellte Blasluft im Bereich der Bogenvorderkante unter den Bogen (zwischen Zylinderoberfläche und Bogen) geblasen wird, was ein Auswalzen dieses Luftpolsters durch den Druckspalt und somit zu unkontrollierten Bewegungen des Bogenendes und insbesondere der Bogenecken führt.

Aus der DE 34 13 179 A1 ist eine Steuer- und Regelvorrichtung eines Bogenauslegers bekannt, bei der verstellbare Elemente des Auslegers mit fernverstellbaren Antrieben nebst Positionsmeldern versehen sind. Beschrieben werden fernansteuerbare Ventile zur individuell auf den Bedruckstoff nebst sujetabhängigen Farbauftrag und der Druckgeschwindigkeit angepaßten Einstellung von Saug- und/oder Blasluftverbrauchern wie insbesondere Saugwalzen und Blasrohre. Diese Einrichtungen können über die fernansteuerbaren Ventile nach vorgegebenen Kennlinien betrieben werden, die zusätzlich durch Sollwertvorgaben modifizierbar sind. Durch die fernansteuerbaren Ventile ist es zusätzlich möglich, die Einstellungen der Saug- und/oder Blasluftverbraucher abzuspeichern und zu einem späteren Zeitpunkt wieder aufzurufen und zur Einstellung zu bringen. Bei dieser vorbekannten Einrichtung wird von einem Lufterzeuger Saug- bzw. Blasluft konstanten (maximalen) Druckes vorgegeben.

Aus der EP 0 503 623 B1 ist eine Einrichtung zum Regeln des Blasluftbedarfes der Vereinzelungsdüsen bei einem Bogenanleger einer Bogenrotationsdruckmaschine bekannt, bei welcher eine Regeleinrichtung vorgesehen ist, welche in Abhängigkeit der Maschinendrehzahl und Kennlinien beeinflußt wird. In dem Leitungssystem zwischen den Blasluftverbrauchern und dem Blaslufterzeuger ist dabei ein regelbares Überdruckventil angeordnet, welches von der Regeleinrichtung derartig eingestellt wird, daß der Luftdruck in dem Leitungssystem stets den vorgesehenen Wert aufweist. Bei dieser vorbekannten Einrichtung wird demzufolge die oberhalb des vorgesehenen Druckes im Leitungssystem vorhandene Luftmenge abgeblasen, was bedingt, daß die Förderleistung des Blaslufterzeugers entsprechend ausgelegt ist.

Nachteilig bei der zuletzt genannten Blasluftregeleinrichtung ist, daß ein aufwendiges Ventil und diesem Ventil zugeordnete Verstelleinrichtung vorzusehen ist. Dies verursacht gerade bei hohen Blasluftleistungen entsprechende Kosten. Zwar ist mit dieser vorbekannten Blasluftregeleinrichtung der Druck der Blasluft auf einen vorbestimmten Wert regelbar, jedoch wirkt sich dies nicht auf den Leistungsbedarf des Blaslufterzeugers und somit den Energieverbrauch aus. Ferner ist diese Einrichtung auf nicht von regelbarer Blasluft auf regelbare Saugluft und umgekehrt umschaltbar.

Eine den einzelnen Aggregaten der Druckmaschine zugeordnete Luftversorgung ist aus der FR- A - 2512743 bekannt. Die US-A-5259608 zeigt eine dem Ausleger einer Bogendruckmaschine zugeordnete Luftversorgung mit Luftverbrauchern sowie einer zugeordneten Steuerung.

Die WO-A-93/03990 beschreibt eine in Abhängigkeit der Druckgeschwindigkeit erfolgende Einstellung von Blas- und/oder Saugluftverbrauchern.

Aufgabe der vorliegenden Erfindung ist es daher, eine Blas- und/oder Saugluftversorgung für eine Druckmaschine gemäß dem Oberbegriff von Anspruch 1 derartig zu verbessern, so dass unter Vermeidung der zuvorstehend genannten Nachteile eine individuelle Anpassbarkeit einer Blas- und/oder Saugluftversorgung an einer Druckmaschine möglich ist.

Gelöst wird diese Aufgabe durch die kennzeichnenden Merkmale von Anspruch 1. Weiterbildungen der Erfindung ergeben sich aus den Unteransprüchen.

Gemäß der Erfindung ist vorgesehen, dass jedem Aggregat der Druckmaschine wenigstens eine in der Förderleistung der Blas- und/oder Saugluft steuerbare Luftversorgung zugeordnet ist, welche über entsprechende Leitungen mit den Blas- und/oder Saugluftverbrauchern im jeweiligen Aggregat verbunden ist. Weiterhin ist vorgesehen, dass das steuerbare Gebläse bzw. der in seiner Förderleistung einstellbare Luftstromerzeuger mit einer Steuer- und Regeleinrichtung in Wirkverbindung steht, dem Druckmesswerte wenigstens eines Drucksensors oder sonstigen Druckmessvorrichtung im Leitungssystem zugeführt werden. Somit ist es möglich, den Druck der Blas- und/oder Saugluftversorgung der einzelnen Blas-und-/oder Saugluftverbraucher auf einen vorgegebenen Druck zu regeln. Dabei kann gemäß einer Weiterbildung der Erfindung vorgesehen sein, dass die einzelnen Blas- und/oder Saugluftverbraucher über femansteuerbare Ventile individuell in der jeweiligen Blas- und/oder Saugluftmenge regulierbar sind. Die in der Förderleistung einstellbaren Blas- und/oder Sauglufterzeuger der einzelnen Aggregate der Druckmaschine weisen dabei vorzugsweise Seitenkanalverdichter mit Asynchronmotoren auf.

Erfindungsgemäß ist ferner vorgesehen, dass jeder Blas- und/oder Sauglufterzeuger eines Aggregates der Druckmaschine eine Steuerung aufweist, durch welche die Förderleistung des insbesondere als Gebläse (Seitenkanalverdichter) ausgebildeten Luftmengenförderers einstellbar ist. So ist gewährleistet, dass jeder einzelne und insgesamt sämtliche Blas- und/oder Sauglufterzeuger nur so viel Leistung verbrauchen wie auch insgesamt zur Bereitstellung der Blas- und/oder Saugluft an der Maschine benötigt wird.

Gemäß einer Ausführungsform der Erfindung kann vorgesehen sein, dass jede Luftversorgungseinheit ein steuerbares Gebläse, d.h. einen Drucklufterzeuger aufweist, durch dessen Luft die Blasluftverbraucher im jeweils zugeordneten Aggregat der Druckmaschine beaufschlagbar sind. Eine entsprechende Anpassung des Förderdruckes des Gebläses der Luftversorgungseinheit an den an der jeweiligen Stelle des Aggregates benötigten Druckwert erfolgt durch entsprechend einstellbare Ventile, insbesondere ausgeführt als femverstellbare Ventile. Ferner kann vorgesehen sein, dass durch das Gebläse der jeweiligen Luftversorgungseinheit auch Saugluft erzeugt wird, beispielsweise kann das sogenannte Ejektoren-Prinzip Verwendung finden. In jeder Luftversorgungseinheit eines Aggregates der Druckmaschine kann ferner auch eine kombinierte Druck-Sauglufteinheit vorgesehen sein.

Wie bereits angedeutet wurde, kann der mit der Steuer- und Regeleinrichtung in Wirkverbindung stehende Blas- und/oder Sauglufterzeuger als eine in der Förderleistung einstellbar veränderbare Luftfördereinrichtung ausgebildet sein. Vorzugsweise findet hier ein Seitenkanalverdichter mit einem Asynchronmotor Verwendung, wobei dem Asynchronmotor ein einstellbarer Frequenzumrichter zugeordnet ist. Mittels einer derartigen Ausstattung ist es dann möglich, die Drehzahl und somit die Luftfördermenge pro Zeiteinheit über Verändern der Frequenz des Asynchronmotors zu verändern. Bei Verwendung eines entsprechenden Freqenzumrichters erfolgt dies bspw. dadurch, dass dem Frequenzumrichter eine analoge Soll-Spannung vorgegeben wird. Auch kann ein Stromsignal vorgebbar sein oder der Frequenzumrichter weist eine entsprechende Busschnittstelle auf.

In dem Leitungssystem wird zwischen den Blas- und/oder Saugluftverbrauchern sowie dem vorzugsweise als Seitenkanalverdichter ausgebildeten Lufterzeuger gemäß einer Weiterbildung der Erfindung als Druckmeßeinrichtung ein sogenannter Druckmeßumformer angeordnet, der den Druck innerhalb des Leitungssystems in eine von der Steuer- und Regeleinrichtung verarbeitbaren Analogspannung umwandelt. Anstelle eines Druckmeßumformers, der den im Leitungssystem vorhandenen Luftdruck in eine Gleichspannung umsetzt, kann auch ein Druckmeßumformer verwendet werden, dem ein dem Druck proportionaler Gleichstrom entnehmbar ist. Das dem Druck proportionale Spannungs- bzw. Stromsignal wird der Steuer- und Regeleinrichtung zugeführt, welche dann aus diesem dem Druck proportionalen Signal in Verbindung mit einem oder mehreren vorgegebenen, dem Soll-Druck entsprechenden Soll-Werten entsprechende Ausgangssignale an den Frequenzumrichter abgibt.

Anstelle eines Druckmeßumformers, welchem eine dem Druck proportionale Spannung bzw. Strom entnehmbar ist, kann auch eine Anzahl von Druckschaltern bzw. ein Druckschalter mit einer entsprechenden Anzahl von Schaltkontakten vorgesehen sein. Bei derartigen Druckschaltern erfolgt das Öffnen bzw. Schließen jeweils eines Schaltkontaktes bei einem vorgesehenen Druckwert im Leitungssystem. Die Ausgänge der in entsprechender Anzahl vorgesehenen Druckschalter bzw. des Druckschalters mit den mehreren Kontakten werden dann von der Steuer- und Regeleinrichtung ausgelesen, so daß aus den Signalen ermittelbar ist, zwischen welchen der den Kontakten zugeordneten Druckwerten der Druck im Leitungssystem beträgt.

Statt Druckmeßeinrichtungen zur Erfassung des in der Leitung herrschenden Druckes ist es ferner möglich, daß die Einrichtung zur Bereitstellung wenigstens eines sich mit dem Druck in der Leitung ändernden Signals als eine die Stromaufnahme des Antriebsmotores des Blas- und/oder Sauglufterzeugers erfassende Einrichtung ausgebildet ist. Hierbei wird ausgenutzt, daß sich die Stromaufnahme des Motors des Blas- und/oder Sauglufterzeugers in einem mehr oder weniger weiten Bereich der Förderleistung in Abhängigkeit des Druckes im System ändert. Hierbei kann vorgesehen sein, daß durch die Steuer- und Regeleinrichtung die Stromaufnahme des Antriebsmotores des Blas- und/oder Sauglufterzeugers über einen Stromsensor erfolgt, oder daß der Steuer- und Regeleinrichtung die Stromaufnahme des Antriebsmotores des Blas- und/oder Sauglufterzeugers in Form eines von dem Stromrichter/Frequenzumrichter des Antriebsmotors bereitgestellten Signals zugeführt wird.

Bei dieser Ausführungsform der Erfindung ist dann der Steuer- und Regeleinrichtung ein Strom-Sollwert zuführbar, mit dem der Antrieb des Blas- und/oder Sauglufterzeugers beaufschlagbar ist. Die Vorgabe des Soll-Druckes kann dadurch erfolgen, daß der Steuer- und Regeleinrichtung der durch den Blas- und/oder Sauglufterzeuger in der Leitung zu erzeugende Druck in Form eines entsprechenden Strom-Sollwertes zuführbar ist.

Soll eine Luftversorgungseinheit ausschließlich zur Erzeugung einer Blas- oder Saugluftversorgungseinrichtung ausgebildet sein, so ist es möglich, entweder zwei Druckschalter mit jeweils einem Schaltkontakt bzw. einen Druckschalter mit integriert zwei Schaltkontakten mit zwei unterschiedlichen Druckschwellen vorzusehen. Bei dieser einfachen Ausführungsform der Erfindung entspricht dann der Zustand, in welchem beide Schaltkontakte geöffnet sind, einer Unterschreitung des vorgesehenen Druckwertes, der Zustand, in welchem ein Schaltkontakt geöffnet, der andere geschlossen ist, daß der Druck innerhalb des vorgesehenen Druckbereiches liegt und der Zustand, in welchem beide Schaltkontakte geschlossen sind, einer Überschreitung des vorgesehenen Druckwertes. Demzufolge sind die den Schaltkontakten zugeordneten Druckschwellen jeweils als die obere bzw. die untere Druckschaltschwelle zu verstehen (Toleranzbereich).

Obwohl bei der zuvorstehend erläuterten Ausbildung mit einem Druckschalter mit zwei Schaltkontakten bzw. mittels zwei Druckschaltern mit jeweils einem Schaltkontakt lediglich der Druck im Blasluft- bzw. Saugluftbereich geregelt werden kann, ist es trotzdem möglich, die Einrichtung von einem geregelten Blasluftbetrieb auf einen lediglich nur noch steuerbaren Saugluftbetrieb bzw. von einem geregelten Saugluftbetrieb in einen lediglich nur noch steuerbaren Blasluftbetrieb umzusteuern.

Gemäß einer einfachen Ausführungsform der Erfindung ist vorgesehen, daß durch die Steuer- und Regeleinrichtung die Ansteuerung des Gebläses derartig erfolgt, so daß der Luftdruck im Leitungssystem unabhängig von der Druckgeschwindigkeit und sonstigen Maschinen- bzw. Druckparametern aufrecht erhalten wird. Als Weiterbildung kann aber vorgesehen sein, daß über beispielsweise ein mit der Steuer- und Regeleinrichtung verbundenes Potentiometer bzw. über Tasten eines Bedientableaus insbesondere über ein entsprechendes Leitstandsmenue der der Regelung vorzugebende Druck-Soll-Wert entsprechend den Druckbedingungen verändert werden kann. Dies setzt die Verwendung eines dem aktuellen Druckwert proportionale Signale liefernden Druckmeßumformers voraus.

Als Weiterbildung kann aber auch vorgesehen sein, daß der jeweils aktuell über den Druckmeßumformer gelieferte Druckwert im Leitungssystem (Blas- bzw. Saugbetrieb) in Abhängigkeit mit dem Betriebszustand der Maschine sowie den Druckbedingungen repräsentierenden Signalen/Daten weiterverarbeitet wird. So ist es insbesondere möglich, den der Regelung zugrunde zu legenden Druck-Sollwert als Funktion der Maschinengeschwindigkeit (Druckgeschwindigkeit) gemäß einer vorgegebenen Kennlinie zu verändern. So erfolgt dann über die Steuer- und Regeleinrichtung das Nachführen des Druckes im Leitungssystem über eine Ansteuerung des Asynchronmotors des Gebläses bei höheren Druckgeschwindigkeiten nach einem insbesondere höheren Druckwert als bei niedrigen Druckgeschwindigkeiten. Ferner ist es ebenfalls möglich, weitere Maschinen- bzw. Druckparameter bei der variablen und insbesondere kennlinienabhängigen Soll-Wert-Modifikation zu berücksichtigen. So kann beispielsweise vorgesehen sein, daß die Soll-Werte für den zu regelnden Druck im Blas- bzw. Saugluftbetrieb entsprechend der Bedruckstoffgramatur beispielsweise in einer Tabelle gespeichert vorgegeben sind. Die Steuer- und Regeleinrichtung steuert dann den Asynchronmotor des Gebläses bei größeren Bedruckstoffstärken nach einem anderen Sollwert des Drukkes als bei geringerem Gramaturen. Auch ist es so möglich, beispielsweise die Farbbelegung bzw. die Farbverteilung entsprechend dem Sujet zur Gewinnung der Soll-Werte des Druckes auszunutzen, um beispielsweise bei gegebenem Bedruckstofformat und einer gegebenen Gramatur bei beispielsweise geringer Farbflächendeckung einen geringeren Blasluft-Solldruck vorzugeben als bei vollflächig oder nahezu vollflächig bedrucktem Format.

Die vorliegende Erfindung ist an einer Vielzahl von Orten innerhalb einer Bogenoffsetdruckmaschine anwendbar. So können beispielsweise die Blasrohre im Blasrahmen des Auslegers mittels der erfindungsgemäßen Einrichtung mit Druckluft beaufschlagt werden, was gegenüber den bekannten Einstellvorrichtungen den Vorteil hat, daß durch individuelle Einstellungen (formatabhängig) der Blasrohre keine Druckveränderung in der austretenden Blasluft auftritt. Auch die Saugrollen bzw. Saugkästen in der Auslage einer Bogenoffsetdruckmaschine können mit der erfindungsgemäßen Einrichtung zur Erzeugung von Saug- und/oder Blasluft verbunden werden. Auch dadurch ist es möglich, eine formatabhängige Einstellung vorzunehmen, ohne daß beim An- bzw. Abschalten bestimmter Saugeinrichtungen aufgrund von Druckveränderungen andere Saugstellen mit beeinflußt werden. Ferner ergibt sich die Möglichkeit, diese Saugrollen bzw. Saugkästen bedarfsweise auch auf Blasluft (druckgeregelt) umzuschalten. Ebenfalls läßt sich auch eine Druckzylinderblasvorrichtung derartig in einfacher Weise formateinstellbar ausführen, ohne daß es dabei zu einer Veränderung des Blasluftverhaltens kommt.

Insgesamt hat die erfindungsgemäße Einrichtung zur Steuerung der Blas- und/oder Saugluft innerhalb einer Druckmaschine den Vorteil, daß es nicht nur zu einer rückwirkungsfreien Entnahmemöglichkeit der erzeugten Blas- bzw. Saugluft kommt (z.B. formatabhängige Einstellung bzw. das Schalten der Luft in nicht benötigten Druckwerken), sondern auch der Energieverbrauch einer derartigen Einrichtung wird entsprechend des Luftbedarfs herabgesetzt. Dies hat seine Ursache darin, daß durch entsprechendes Ansteuern des Gebläses stets nur soviel Luft gefördert wird, wie dies zur Aufrechterhaltung des vorgegebenen Soll-Druckes notwendig ist. Ein weiterer Vorteil der Erfindung ist darin zu sehen, daß neben der Umschaltbarkeit von Blas- auf Saugluft und umgekehrt das erfindungsgemäße System zudem auch weitestgehend ohne mechanisch verstellbare Teile auskommt, da die Anpassung der Blas- bzw. Saugluft an den vorgegebenen Soll-Druck elektronisch über das Ansteuern des Asynchronmotors des Gebläses erfolgt. Ein weiterer Vorteil besteht darin, daß auch im Takt der Maschine periodisch bereitgestellte Saug-bzw. Blasluft wesentlich besser und genauer hinsichtlich dem vorgesehenen Soll-Luftdruck gesteuert werden kann.

Dadurch das bei einer Druckmaschine jedem Aggregat eine separat steuerbare Luftversorgungseinheit zugeordnet ist, ist es möglich, die einzelnen Blas- und/oder Saugluftverbraucher individuell auf eine insbesondere eine optimale Bogenführung bewirkende Leistung einzustellen. Insbesondere kann somit dem Umstand Rechnung getragen werden, daß der in den einzelnen Druckwerken mit unterschiedlicher Farbmenge bedruckte Bogen zwischen den Druckwerken stets nur mit soviel Luft angeblasen bzw. zur Bogenführung angesaugt wird, wie dies unbedingt erforderlich ist. Die entsprechenden Stellbefehle zur Einstellung der Förderleistung der Blas- und/oder Sauglufterzeuger in den jeweiligen Luftversorgungseinheiten erfolgt dabei durch eine übergeordnete Steuerung, beispielsweise in Form des Leitstandes der Druckmaschine. Die entsprechenden Einstellwerte für die Förderleistung der den Aggregaten zugeordneten Luftversorgungseinheiten können insbesondere aus Voreinstellwerten der Druckmaschine (Druckplattenflächenbewegung) in Verbindung mit der Farbreihenfolge der Maschine abgeleitet werden. Weiterhin ist es ebenfalls möglich, aus der Art des Bedruckstoffes (Grammatur) sowie dem Bogenformat direkt Voreinstellwerte für die Blas- und/oder Saugluftverbraucher in den einzelnen Aggregaten und insbesondere den Druckwerken abzuleiten. Durch die in der Förderleistung einstellbaren Blas- und/oder Sauglufterzeuger der einzelnen Luftversorgungseinheiten wird nur soviel Leistung vom Netz aufgenommen, wie dies im jeweiligen Anwendungsfall nötig ist. Dabei ergibt sich ferner auch der Vorteil, daß die Geräuschentwicklung auf das jeweils nötige Maß reduziert wird.

Auch ist es durch Anwendung der Erfindung möglich, an einer Vielzahl von entsprechenden Stellen Blas- und/oder Saugluft in getakteter Form, d.h. dem Bogenlauf entsprechend und/oder periodisch den einzelnen Blas- und/oder Saugluftverbrauchern zur Verfügung zu stellen. Die entsprechenden Schaltsignale, d.h. die Signale, zu deren Zeiten die Blas- und/oder Saugluft an einer vorgesehenen Stelle wirken soll, können einem Realtime-Rechner der Maschine entnommen werden, welcher mit einem Winkelgeber an einer Eintourenwelle der Maschine in Wirkverbindung steht. Der Realtime-Rechner vergleicht dabei die ständig durch den Winkelgeber der Eintourenwelle gelieferten Ist-Winkelwerte mit gespeicherten Soll-Winkelwerten und gibt entsprechende Schaltsignale an Ventile weiter, durch welche dann die getaktete Blas- und/oder Saugluft an der vorgesehenen Stelle erzeugt wird. Insbesondere kann dadurch bei einer dem Bogentransport bzw. der Bogenführung dienenden Blasvorrichtung an einem bogenführenden Zylinder bzw. an einem Druckzylinder erreicht werden, daß die Blasluft, durch welche der Bogen auf die Zylinderoberfläche zu drücken ist, erst dann auf den Bogen wirkt, wenn die Bogenvorderkante die Blasvorrichtung passiert hat. Dadurch wird vermieden, daß die Blasluft im Bereich der Bogenvorderkante zwischen Bogen und Zylinderoberfläche gelangt und somit beispielsweise durch die Druckzone bis an das Bogenende hindurch gewalzt wird, wo es dann zu unkontrollierten Bewegungen des Bogenendes insbesondere im Eckenbereich kommt.

Bei in der Betriebsart Schön- und Widerdruck betreibbaren Druckmaschinen ist es ferner möglich, durch winkelkorreliertes Schalten von die Bogen führenden und insbesondere die Bogen abbremsenden Einrichtungen (im Ausleger) eine Einwirkung auf die Bogenfläche ausschließlich in den nicht bedruckten Bereichen (Rand am Bogenende) vorzusehen. So kann vorgesehen sein, die Bogenbremsen über einen Realtime-Rechner und mit diesem in Wirkverbindung stehende Ventile erst nach Passieren der Druckfläche auf der Widerdruckseite auf Saugen zu schalten bzw. von der Betriebsart Blasen (Bogenführung durch Luftpolster) auf Saugen umzuschalten. Dies ist bei Schön- und Widerdruck gerade dann von Vorteil, wenn aufgrund des Sujets auf der Widerdruckseite keine über die Umfangslänge der Bogen durchgehenden Stege vorhanden sind und zum Bremsen lediglich ein druckfreier Bogenrand zur Verfügung steht.

Des weiteren erfolgt die Erläuterung von Ausführungsbeispielen der Erfindung anhand der Zeichnungen. Es zeigt:
- Fig. 1 + 2: einen steuerbaren Blas- bzw. Sauglufterzeuger einer erfindungsgemäßen Luftversorgungseinheit,
- Fig. 3 + 4: einen von Blas- auf Saugluft und umgekehrt umschaltbaren Lufterzeuger einer Luftversorgungseinheit,
- Fig. 5: die Zuordnung der einzelnen Luftversorgungseinheiten zu den Aggregaten einer Druckmaschine, und
- Fig. 6: eine winkelkorreliert getaktete Blaslufteinrichtung zur Bogenführung in einer Druckmaschine.

Figur 5 zeigt eine Druckmaschine D mit einzelnen Aggregaten A.1 - A.7. Erkennbar entspricht das Aggregat A.1 einem Anleger, die Aggregate A.2 - A.5 den einzelnen Druckwerken, das Aggregat A.6 einer Veredelungseinrichtung, beispielsweise in Form eines Lackierwerkes und das Aggregat A.7 dem Ausleger der Druckmaschine D. Bei der Druckmaschine D handelt es sich vorzugsweise um eine Bogenoffsetdruckmaschine.

Den einzelnen Aggregaten A.1 - A.7 sind Luftversorgungseinheiten L.1 - L.7 zugeordnet, wobei jede dieser Luftversorgungseinheiten L.1 - L.7 die anhand der Figuren 1 - 4 erläuterten steuerbaren Blas- und/oder Sauglufterzeuger aufweist. Die Luftversorgungseinheiten L.1 - L.7 sind über angedeutete Leitungssysteme 2 mit den in den Aggregaten A.1 - A.7 angeordneten und in Figur 5 nicht explizit dargestellten Blas- und/oder Saugluftverbrauchern 5.1 - 5.3 (Figur 1 und 2) verbunden.

Wie noch anhand der weiteren Figuren dargestellt werden wird, stehen die einzelnen Steuerungen 9 der einzelnen Luftversorgungseinheiten L.1 - L.7 mit einer insbesondere in Form des Leitstandes der Druckmaschine ausgebildeten übergeordneten Steuerung (Leitstandrechner LS) in Verbindung. Ferner weist die Druckmaschine D an einer nicht dargestellten Eintourenwelle angebrachten Winkelgeber WG auf, dessen Signale von einem Realtime-Rechner R eingelesen werden. Der Realtime-Rechner R steht dabei über ein Bussystem, über welches auch die übergeordnete Steuerung (Leitstandrechner LS) mit den einzelnen Luftversorgungseinheiten L.1 - L.7 bzw. den darin angeordneten Steuerungen 9 in Verbindung. Dabei kann ferner vorgesehen sein, daß der Realtime-Rechner R auch direkt über spezielle Leitungen bzw. Bussysteme mit vorgesehenen Ventilen (Einstellvorrichtungen 6.1 - 6.3 bzw. Ventile 4.1 - 4.3 gemäß den Figuren 1 - 4) in Wirkverbindung steht.

Des weiteren wird anhand der Figuren 1 - 4 erfindungsgemäße Ausführungsvarianten der Blas- und/oder Sauglufterzeuger einer der Luftversorgungseinheiten L.1 - L.7 dargestellt. In diesen Ausführungsbeispielen weist der Blas- und/oder Sauglufterzeuger eine Druckmeßvorrichtung 7 mit einer nachgeschalteteten Steuer- und Regelvorrichtung 8 zur Ansteuerung des Blas- und/oder Sauglufterzeugers 1 auf. Dies ist als besonders bevorzugte Ausführungsform der Erfindung zu verstehen.

In den Figuren 1 und 2 sind beispielsweise auf die Formatbreite einstellbare Blas- und/oder Saugluftverbraucher 5.1 - 5.3 prinzipiell dargestellt, wobei es sich hier um in Stangen angeordnete Blasrohre mit entsprechenden Düsen bzw. um von Saugauf Blasluft und umgekehrt umschaltbare Saugringe von Bogenbremsen in Auslegern handeln kann. Die paarweise geschalteten Blas- und/oder Saugluftverbraucher 5.1 - 5.3 sind über fernansteuerbare (regelbare) Ventile 4.1 - 4.3 und einen Verteiler 3 mit einer Leitung 2 verbunden, deren anderes Ende zur Beaufschlagung mit Blas- und/oder Saugluft mit einem ein Gebläse 1.1 aufweisenden Blas- und/oder Sauglufterzeuger 1 verbunden ist. Bei dem Blas- und/oder Sauglufterzeuger 1 handelt es sich dabei vorteilhafterweise um eine von Blas- auf Saugluft und umgekehrt umschaltbare Luftfördereinrichtung mit einem Gebläse 1.1, wie dies prinzipiell in den Figuren 3 und 4 dargestellt ist. Anstelle eines Gebläses 1.1 kann der Blas- und/oder Sauglufterzeuger 1 auch eine Pumpe mit steuerbaren Antrieb aufweisen.

Gemäß der in Fig. 1 dargestellten Ausführung sind die Ventile 4.1 - 4.3 zwecks individueller Druckeinstellbarkeit sowie in der Einstellbarkeit auf das notwendige Format fernansteuerbar ausgebildet, wozu die Ventile 4.1 - 4.3 mit einer Verstellvorrichtung 6 verbunden sind. Die Verstellvorrichtung 6 umfaßt dabei gemäß dem dargestellten Ausführungsbeispiel 3 Einstelleinheiten 6.1 - 6.3 entsprechend der Anzahl der Gruppen von Blas- und/oder Saugluftverbrauchern.

Bei den Ventilen 4.1 - 4.3 kann es sich dabei um elektrisch und/oder pneumatische fernansteuerbare Ventile handeln. Die Ventile 4.1 - 4.3 können vorzugsweise als mittels Steuerluftdruck fernansteuerbare Membranventile ausgebildet sein, wobei über den Steuerluftdruck der Ventildurchlaß verändert wird. Entsprechend umfaßt dann die Verstelleinrichtung 6 als elektrisch stellbare Proportionaldruckregler ausgebildete Einstellvorrichtungen 6.1 - 6.3 , über welche der Steuerluftdruck eines Kompressors individuell zum steuern der Membranventile einstellbar ist. Wesentlich ist dabei, daß die Einstellwerte der Ventile 4.1 - 4.3 elektrisch erfassbar und in einem Speicher (der Steuerung 9 der jeweiligen Luftversorgungseinheit L.1 - L.7 oder des Leitstandes LS) abspeicherbar und bedarfsweise wieder aufrufbar (Wiederholauftrag, gleicher oder ähnlicher Auftrag) sind. Als Einstellwerte der Ventile 4.1 - 4.3 können entweder die den Ventilen 4.1 - 4.3 bzw. den Einstellvorrichtungen 6.1 - 6.3 zuweisbaren Stellbefehle oder über separate Stellungsgeber abgreifbare Stellungssignale abgespeichert werden. Durch getaktetes Ansteuern wenigstens eines der Ventile 4.1 - 4.3 kann getaktete Blas- bzw. Saugluft ein oder mehreren der Blas- und/oder Saugluftverbraucher 5.1 - 5.3 zur Verfügung gestellt werden.

In der Leitung zwischen dem Blas- und/oder Sauglufterzeuger 1 und dem Verteiler 3 ist eine Druckmeßeinrichtung 7 angeordnet, welche beispielsweise als ein Druckmeßumformer ausgebildet ist. Mittels dieser Druckmeßeinrichtung 7 wird der in der Leitung vorherrschende Druck der Blas- bzw. Saugluft erfaßt und als ein entsprechendes Signal einer der Druckmeßvorrichtung 7 nachgestalteten Steuer- und Regeleinrichtung 8 zugeführt. Diese Steuer- und Regeleinrichtung 8 steht dabei mit dem Antrieb des Blas- und/oder Sauglufterzeugers 1 in Wirkverbindung. Die Steuer- und Regeleinrichtung 8 verändert dabei die Förderleistung (des Blas- und/oder Sauglufterzeugers 1 entsprechend einem Soll-Ist-Vergleich zwischen dem in der Leitung 2 gemessenen Ist-Druck und dem vorgegebenen Soll-Druck. Die Steuer- und Regeleinrichtung 8 steht ferner noch mit der Steuerung 9 in Wirkverbindung, wodurch der vorgebbare Soll-Druck in der Leitung 2 für die Blas- und/oder Saugluftverbraucher 5.1 - 5.3 insbesondere in Abhängigkeit der Maschinendrehzahl und sonstiger Maschinen- und Druckparameter veränderbar ist. Die Steuerung 9 steht ferner auch mit der Verstelleinrichtung 6 der Ventile 4.1 - 4.3 in Wirkverbindung, so daß auch über einen der Steuerung 9 zugeordneten Leitstand der Druckmaschine diese Ventile 4.1 - 4.3 fernverstellbar sind. Auch die Einstellung des Antriebs des Blas- und/oder Sauglufterzeugers 1/des Gebläses 1.1 bzw. der/die Soll-Druckwerte eines Druckauftrages sind auftragsbezogen erfass- und in einem Speicher der jeweiligen Steuerung 9 bzw. des Leitstands LS abspeicherbar, um zu späteren Zeitpunkten (Wiederholauftrag) wieder zur Einstellung gebracht bzw. der Regelung zu Grunde gelegt zu werden.

Das Ausführungsbeispiel 2 unterscheidet sich von dem in der Fig. 1 dargestellten Luftversorgungsprinzip im wesentlichen dadurch, daß die Ventile 4.1 - 4.3 noch zusätzliche Druckanzeigen 10.1 - 10.3 aufweisen, welche insbesondere als Manometer ausgeführt den Einstellvorrichtungen 6.1 - 6.3 an der Verstelleinrichtung 6 zugeordnet sind. Auch kann vorgesehen sein, die Druckanzeigen 10.1 - 10.3 zusätzlich mit elektronisch abgreifbaren Druckmeßumformern zu erweitern bzw. dadurch zu ersetzen, so daß die entsprechenden Druckmeßsignale über die Steuerung 9 insbesondere am Leitstand LS der Maschine anzeigbar sind.

Die Figuren 3 und 4 zeigen ein Schaltungsbeispiel zwecks wahlweiser Beaufschlagung der Leitung 2 mittels Blas- oder Saugluft mittels dem Blas- und/oder Sauglufterzeuger 1. Der Luftein- und Luftauslaß des Gebläses 1.1 des Blas- und/oder Sauglufterzeugers 1 ist jeweils mit einer Leitung 2.1 und 2.2 verbunden, welche über schaltbare 3/2-Ventile mit dem Ende der Leitung 2 verbunden sind. In dem System der Leitung 2, über welches die Weiterleitung der Blas- bzw. Saugluft über den Verteiler 3 an die einzelnen Blas- und/oder Saugluftverbraucher 5.1 - 5.3 erfolgt, ist dabei die Druckmeßeinrichtung 7 angeordnet. In den Figuren 3 und 4 ist ferner auch die Steuer- und Regeleinrichtung 8 nebst der Ansteuerbarkeit des Antriebs des Blas- und/oder Sauglufterzeugers 1 dargestellt.

Soll die Leitung 2 mit Blasluft beaufschlagt werden, so wird das Ventil 11.1 am Lufteinlaß des Gebläses 1.1 so verstellt, daß das Gebläse 1 seine Ansaugluft über den geöffneten Kanal dieses Ventils 11.1 erhält, wobei gleichzeitig das Ventil 11.2 in die Durchgangsstellung verstellt wird. Demzufolge wird die Leitung 2 über der Ausgangsseite des Gebläses 1 verbundenen Leitungszweig 2.2 verbunden, wohingegen der Leitungszweig 2.1 unterbrochen ist, was durch den parallelen Doppelstrich prinzipiell angedeutet ist.

In Fig. 4 sind die beiden Ventile 11.1 und 11.2 gleichzeitig in der umgekehrten Schaltmöglichkeit geschaltet, so daß nun die Leitung 2 über den mit dem Lufteinlaß des Gebläses 1 verbundenen Leitungszweig 2.1 verbunden ist. Der Luftauslaß erfolgt nun über den Auslaß des Ventils 11.2. Auch hier ist durch den parallelen Doppelstrich die Unterbrechung des Leitungszweiges 2.2 entsprechend der Stellung des Ventils 11.2 angedeutet. In den Figuren 3 und 4 ist die jeweils geschlossene Öffnung des Ventils 11.2 bzw. 11.1 ebenfalls angedeutet. Die Luftströmrichtungen sind durch die den Leitungen 2 bzw. 2.1, 2.2 zugeordneten Pfeile ersichtlich.

Bei der in Figur 5 angedeuteten Druckmaschine D werden zwischen den einzelnen Druckwerken (Aggregate A.2 - A.5) die Bogen von einem Transferzylinder T an einen Gegendruckzylinder GD übergeben, der mit einem Gummituchzylinder G zusammenwirkt. Dem Gegendruckzylinder GD ist dabei eine Blasvorrichtung B (Blas- und/oder Saugluftverbraucher 5.1 - 5.3) zugeordnet, durch welche der auf dem Gegendruckzylinder GD durch nicht dargestellte Greifer gehaltene Bogen auf die Zylinderoberfläche gedrückt werden soll. Die Blasvorrichtung B wird dabei durch eine Leitung 2 mit Blasluft der jeweils zugeordneten Luftversorgungseinheit L.2 - L.5 beaufschlagt.

In der Leitung 2 der Blasvorrichtung B vorgeordnet ist ein Ventil 4.1 geschaltet, welches über eine Einstellvorrichtung 6.1 (Proportionaldruckregler) beispielsweise durch Prozeßluft konstanten Druckes ferneinstellbar ist. Dieser elektromagnetische betätigbare Einstellvorrichtung 6.1 steht dabei mit dem Realtime-Rechner R (Figur 5) der Druckmaschine D in Wirkverbindung, so daß das Ventil 4.1 zu vorgesehenen Zeitpunkten die Blasluft für die Blasvorrichtung B über die Leitung 2 bereitstellt bzw. unterbricht. Durch diese Anordnung kann vermieden werden, daß die durch die Blasvorrichtung B auf die Oberfläche des Zylinders GD gerichtete Blasluft beim Passieren der Bogenvorderkante zwischen der Oberfläche des Zylinders und der Unterseite des Bogens gelangt. Entsprechend sind im Realtime-Rechner R Winkelwerte abgelegt, durch welche das Takten der Blasluft für den Moment des Passierens der Bogenvorderkante unterbrochen wird. Ferner kann durch entsprechend formatabhängig eingegebene Winkelwerte ein Takten der Blasluft durch die Blasvorrichtungen B auch auf die Formatlänge reduziert werden.

### Bezugszeichenliste

- 1: Blas- und/oder Sauglufterzeuger (Luftversorgungseinheit L.1 - L.7)
- 1.1: Gebläse
- 2, 2.1, 2.2: Leitung
- 3: Verteiler
- 4.1 - 4.3: Ventil (Membranventil)
- 5.1 - 5.3: Blas- und/oder Saugluftverbraucher (Blasvorrichtung B)
- 6: Verstelleinrichtung für Ventile 4.1 - 4.3
- 6.1 - 6.3: Einstellvorrichtung (Proportionaldruckregel) für Ventile 4.1 - 4.3
- 7: Druckmeßvorrichtung
- 8: Steuer- u. Regelvorrichtung (Druckmeßvorrichtung 7; Gebläse 1.1)
- 9: Steuerung (Luftversorgungseinheit L.1 - L.7)
- 10.1 - 10.3: Druckanzeige
- 11.1, 11.2: 3/2-Ventil
- D: Druckmaschine
- B: Blasvorrichtung
- A.1 - A.7: Aggregat
- L.1 - L.7: Luftversorgungseinheit (Fig.1, 2)
- LS: Leitstandrechner (übergeordnet den Steuerungen 9 der Luftversorgungseinheiten L.1 - L.7)
- R: Realtime-Rechner
- WG: Winkelgeber
- G: Gummituchzylinder
- GD: Gegendruckzylinder
- T: Transferzylinder

## Patentansprüche

1. Blas- und/oder Saugluftversorgung für eine Druckmaschine, insbesondere Bogenoffsetdruckmaschine, wobei die Druckmaschine eine Anzahl von Aggregaten (A.1-A.7) wie Anleger, Druckwerke, Bogenführungsmodule, Veredlungseinrichtungen und einen Ausleger aufweist, mit wenigstens einer blas- und/oder sauglufterzeugenden Einrichtung als Luftversorgungseinheit (L.1-L.7), welche über Leitungen (2) mit mehreren Blas- und/oder Saugluftverbrauchern (5.1-5.3) in der Maschine verbunden ist, sowie wenigstens eine Steuerung (9),
dadurch gekennzeichnet,
dass jedem Aggregat (A.1-A.7) der Druckmaschine (D) eine Luftversorgungseinheit (L.1-L.7) mit einer Steuerung (9) zugeordnet ist, wobei jede Luftversorgungseinheit (L.1- L.7.) über Leitungen (2) mit den im jeweiligen Aggregat (A.1-A.7) angeordneten Blas- und/oder Saugluftverbrauchern (5.1-5.3) verbunden ist, und dass wenigstens eine der den Aggregaten (A.1-A.7) zugeordneten Luftversorgungseinheiten (L.1-L.7) eine Steuer- und Regeleinrichtung (8) mit einer Einrichtung (7) zur Bereitstellung wenigstens eines sich mit dem Druck in einer die Luftverbraucher (5.1-5.3) mit der Luftversorgungseinheit (L.1-L.7) verbindenden Leitung (2) ändernden Signals aufweist, wobei in Verbindung mit wenigstens einem der Steuer- und Regeleinrichtung (8) vorgebbaren Wert die Förderleistung des Blas- und/oder Sauglufterzeugers (1) zur Erzeugung eines vorgesehenen Druckes in der Leitung (2) einstellbar ist.

2. Blas- und/oder Saugluftversorgung nach Anspruch 1,
**dadurch gekennzeichnet**,
dass die den Aggregaten (A.1 - A.7) zugeordneten Luftversorgungseinheiten (L.1 - L.7) als Blas- und/oder Sauglufterzeuger (1) jeweils ein steuerbares Gebläse (1.1) aufweisen.

3. Blas- und/oder Saugluftversorgung nach Anspruch 1 oder 2,
**dadurch gekennzeichnet**,
dass die über die Leitung (2) mit dem Blas- und/oder Sauglufterzeuger (1) der jeweiligen Luftversorgungseinheit (L.1 - L.7) verbundenen Blas- und/oder Saugluftverbraucher (5.1 - 5.3) über Ventile (4.1 - 4.3) einstellbar sind.

4. Blas- und/oder Saugluftversorgung nach einem der vorhergehenden Ansprüche,
**dadurch gekennzeichnet**, dass die den Luftversorgungseinheiten (L.1 - L.7) zugeordneten Steuerungen (9) mit einer übergeordneten Steuerung der Druckmaschine (D) verbunden ist.

5. Blas- und/oder Saugluftversorgung nach einem der vorhergehenden Ansprüche,
**dadurch gekennzeichnet**,
dass wenigstens einem der in den Aggregaten (A.1 - A.7) angeordneten Blas- und/oder Saugluftverbraucher (5.1- 5.3) einer Luftversorgungseinheit (L.1 - L.7) ein fernverstellbares Ventil (4.1 - 4.3) zugeordnet ist.

6. Blas- und/oder Saugluftversorgung nach einem der vorhergehenden Ansprüche,
**dadurch gekennzeichnet**,
dass die Druckmaschine (D) einen an einer eintourigen Welle umlaufenden Winkelgeber (WG) aufweist, so dass bestimmte Blas- und/oder Saugluftverbraucher (5.1 - 5.3) in bestimmten Aggregaten (A.1 - A.7) bei vorgegebenen Winkelstellungswerten der Maschine ansteuerbar sind.

7. Blas- und/oder Saugluftversorgung nach Anspruch 5 und 6,
**dadurch gekennzeichnet**,
dass die Druckmaschine (D) einen mit dem Winkelgeber (WG) und wenigstens einem fernverstellbaren Ventil (4.1- 4.3) in Wirkverbindung stehenden Rechner (R) aufweist, durch den die dem Ventil (4.1 - 4.3) nachgeschalteten Blas- und/oder Saugluftverbraucher (5.1 - 5.3) bei vorgegebenen Winkelstellungswerten der Maschine ansteuerbar sind.

8. Blas- und/oder Saugluftversorgung nach Anspruch 7,
**dadurch gekennzeichnet**,
dass durch den Rechner (R) und einem diesem nachgeschalteten Ventil (4.1 - 4.3) eine der Bogenführung dienende Blasvorrichtung erst nach Passieren der Bogenvorderkante mit Blasluft beaufschlagbar ist.

## Claims

1. Blown air and/or suction supply for a printing press, particularly an offset sheet printing press, wherein the printing press has a number of assemblies (A.1-A.7) such as feeder, printing units, sheet guiding modules, finishing units and a delivery, with at least one blown air and/or suction generating device as air supply unit (L.1-L.7), which is connected via leads (2) with several blown air and/or suction using devices (5.1-5.3) in the press, as well as at least one control (9), characterised in that an air supply unit (L.1-L.7) with a control (9) is fitted to each assembly (A.1-A.7) of the printing press (D), wherein each air supply unit (L.1-L.7) is connected via leads (2) with the blown air and/or suction using devices (5.1-5.3) arranged in the respective assembly (A.1-A.7), and that at least one of the air supply units (L.1-L.7) fitted to the assemblies (A.1-A.7) has a control and regulation unit (8) with a device (7) for provision of at least one signal varying with the pressure in a lead (2) connecting the air using device (5.1-5.3) with the air supply unit (L.1-L.7), wherein in connection with at least one value preset in the control and regulation device (8), the feed power of the blown air and/or suction generator (1) is adjustable to generate a preset pressure in the lead (2).

2. Blown air and/or suction supply according to Claim 1, characterised in that the air supply units (L.1-L.7) fitted to the assemblies (A.1-A.7) have a controllable blower (1.1) in each case fitted to the air supply units (L.1-L.7) as blown air and/or suction generator (1).

3. Blown air and/or suction supply according to Claim 1 or 2, characterised in that the blown air and/or suction using devices (5.1-5.3) connected via the lead (2) with the blown air and/or suction generator (1) of the respective air supply unit (L.1-L.7) are adjustable via valves (4.1-4.3).

4. Blown air and/or suction supply according to one of the preceding Claims, characterised in that the controls (9) fitted to the air supply units (L.1-L.7) are connected with an overall control of the printing press (D).

5. Blown air and/or suction supply according to one of the preceding Claims, characterised in that a remotely controllable valve (4.1-4.3) is fitted to at least one of the blown air and/or suction using devices (5.1-5.3) of an air supply unit (L.1-L.7) fitted in the assemblies (A.1-A.7).

6. Blown air and/or suction supply according to one of the preceding Claims, characterised in that the printing press (D) has an angular sensor (WG) circulating on a single turn shaft so that given blown air and/or suction using devices (5.1-5.3) in given assemblies (A.1-A.7) are controllable at preset angular position values of the press.

7. Blown air and/or suction supply according to Claim 5 and 6, characterised in that the printing press (D) has a computer (R) which is operatively connected with the angle sensor (WG) and at least one remotely controllable valve (4.1-4.3) by means of which the blown air and/or suction using devices (5.1-5.3) arranged downstream of the valve (4.1-4.3) can be controlled at preset angular position values of the press.

8. Blown air and/or suction supply according to Claim 7, characterised in that by means of the computer (R) and a valve (4.1-4.3) connected downstream of this, a blowing device serving for sheet guidance can be first subjected to blown air after the passage of the sheet front edge.

## Revendications

1. Alimentation en air de soufflage et/ou d'aspiration pour une machine d'impression, en particulier une machine d'impression offset à feuilles, la machine d'impression présentant une pluralité d'appareils (A.1 - A.7), comme des margeurs, des unités d'impression, des modules de guidage de feuilles, des dispositifs de traitement, et une sortie, comportant au moins un dispositif engendrant de l'air d'aspiration et/ou de soufflage, comme unité d'alimentation en air (L.1 - L.7), lequel est relié, par l'intermédiaire de conduits (2), à plusieurs consommateurs d'air de soufflage et/ou d'air d'aspiration (5.1 - 5.3) dans la machine, ainsi qu'au moins une commande (9),
caractérisée en ce que, à chaque appareil (A.1 - A.7) de la machine d'impression (D), il est associé une unité d'alimentation en air (L.1 - L.7) avec une commande (9), chaque unité d'alimentation en air (L.1 - L.7) étant reliée, par l'intermédiaire de conduits (2), aux consommateurs d'air d'aspiration et/ou de soufflage (5.1 - 5.3) agencés dans l'appareil respectif (A.1 - A.7), et en ce qu'au moins une des unités d'alimentation en air (L.1L.7), associées aux appareils (A.1 - A.7), présente un dispositif de commande et de réglage (8) avec un dispositif (7) pour fournir au moins un signal qui se modifie avec la pression dans un conduit (2) reliant les consommateurs d'air (5.1 - 5.3) à l'unité d'alimentation en air (L.1 - L.7), le débit du dispositif engendrant de l'air d'aspiration et/ou de soufflage (1) pour engendrer une pression prévue dans le conduit (2) pouvant être réglé en liaison avec au moins une valeur pouvant être prédéfinie dans le dispositif de commande et de réglage (8).

2. Alimentation en air de soufflage et/ou d'aspiration selon la revendication 1,
caractérisée en ce que les unités d'alimentation en air (L.1 - L.7) associées aux appareils (A.1 - A.7) présentent, comme dispositif engendrant de l'air d'aspiration et/ou de soufflage (1), à chaque fois, un ventilateur commandable (1.1).

3. Alimentation en air de soufflage et/ou d'aspiration selon la revendication 1 ou 2,
caractérisée en ce que les consommateurs d'air d'aspiration et/ou de soufflage (5.1 - 5.3) reliés, par l'intermédiaire du conduit (2), au dispositif (1) engendrant de l'air d'aspiration et/ou de soufflage de l'unité d'alimentation en air respective (L.1 - L.7) peuvent être réglés par l'intermédiaire de valves (4.1 - 4.3).

4. Alimentation en air de soufflage et/ou d'aspiration selon une des revendications précédentes,
caractérisée en ce que les commandes (9) associées aux unités d'alimentation en air (L.1 - L.7) sont reliées à une commande principale de la machine d'impression (D).

5. Alimentation en air de soufflage et/ou d'aspiration selon une des revendications précédentes,
caractérisée en ce qu'une valve réglable à distance (4.1 - 4.3) est associée à au moins un des consommateurs d'air d'aspiration et/ou de soufflage (5.1 - 5.3), agencés dans les appareils (A.1 - A.7), d'une unité d'alimentation en air (L.1 - L.7).

6. Alimentation en air de soufflage et/ou d'aspiration selon une des revendications précédentes,
caractérisée en ce que la machine d'impression (D) présente un capteur angulaire (WG) tournant sur un arbre à un tour, de sorte que des consommateurs d'air d'aspiration et/ou de soufflage (5.1 - 5.3) déterminés dans des appareils déterminés (A.1 - A.7) peuvent être commandés pour des valeurs de position angulaire prédéfinies de la machine.

7. Alimentation en air de soufflage et/ou d'aspiration selon les revendications 5 et 6,
caractérisée en ce que la machine d'impression (D) présente un calculateur (R) en liaison active avec le capteur angulaire (WG) et au moins une valve réglable à distance (4.1 - 4.3), grâce auquel les consommateurs d'air d'aspiration et/ou de soufflage (5.1 - 5.3) disposés en aval de la valve (4.1 - 4.3) peuvent être commandés pour des valeurs de position angulaire prédéfinies de la machine.

8. Alimentation en air de soufflage et/ou d'aspiration selon la revendication 7,
caractérisée en ce qu'un dispositif de soufflage servant au guidage des feuilles ne peut être alimenté en air de soufflage qu'après passage du bord avant de la feuille, grâce au calculateur (R) et à une valve (4.1 - 4.3) disposée en aval de celui-ci.
